# EUROPÄISCHE PATENTSCHRIFT

(11) **EP 3 212 333 B1**
(45) Veröffentlichungstag und Bekanntmachung des Hinweises auf die Patenterteilung: **02.06.2021**
(21) Anmeldenummer: 15754104.6
(22) Anmeldetag: 21.07.2015
(51) Int. Cl.: B05B 11/00, B65D 83/54, B65D 83/22, B65D 83/20

(54) **BEVORRATUNGSEINRICHTUNG UND VERFAHREN ZUR PRODUKTENTNAHME**
STOCKING DEVICE AND METHOD FOR REMOVING A PRODUCT
DISPOSITIF D'APPROVISIONNEMENT ET PROCÉDÉ DE PRÉLÈVEMENT DE PRODUITS

(30) Priorität: 31.10.2014 DE 102014016261
(43) Veröffentlichungstag der Anmeldung: 06.09.2017
(73) Patentinhaber: Beiersdorf AG, 20245 Hamburg (DE)
(72) Erfinder: FELTEN, Bernhard, 25421 Pinneberg (DE)
(74) Vertreter: Klickow & Wetzel PartGmbB
(86) Internationale Anmeldenummer: PCT/DE2015/000370
(87) Internationale Veröffentlichungsnummer: WO 2016/066151

(56) Entgegenhaltungen:
- EP-A2- 2 060 507
- DE-A1-102009 044 280
- GB-A- 2 494 179
- US-A- 4 132 359
- US-A- 4 278 187
- US-A1- 2006 113 329

## Beschreibung

Die Erfindung betrifft eine Bevorratungseinrichtung zur Bevorratung und Abgabe von Produkten mit einer Struktur, gebildet im Wesentlichen aus einem Behälter zur Bevorratung von Produkt und einer Ausgabevorrichtung, sowie einem Betätigungsmechanismus aufweisend einen Betätigungshebel zur Aktivierung und/oder Dosierung der Produktentnahme aus dem Behälter durch die Ausgabevorrichtung, wobei der Betätigungshebel durch eine Schwenkvorrichtung zwischen einer ersten Schwenkstellung und wenigstens einer zweiten Schwenkstellung verschwenkbar ist.

Weiterhin betrifft die Erfindung ein Verfahren zur Entnahme von Produkt aus der Bevorratungseinrichtung.

Um ein in einem Behälter bevorratetes Produkt teilweise oder vollständig entnehmen zu können, sind verschiedene Konzepte realisiert worden, die sich an den Kriterien einer sicheren und kontrollierten Handhabung zur Entnahme, an der Art und Konsistenz des Produktes, der Form und dem Aggregatzustand in dem das jeweilige Produkt speicherbar ist, sowie an den Speicherungsbedingungen orientieren.

Die sehr häufig in einem Behälter bevorrateten Produkte sind Flüssigkeiten. In vielen Fällen soll das flüssige Produkt als Aerosol, d.h. als Tröpfchennebel in einem Gas, ausgegeben werden. Beispiele dafür sind Sprühfarben, Deodorantien, Haarsprays, Kleber, Desinfektionsstoffe und Luftverbesserer. Die Bevorratung erfolgt in diesen Fällen in Aerosolspendern, die ein voreingefülltes, gasförmiges Treibmittel aufweisen, um den Inhalt des Behälters unter Druck zu setzen und das Produkt als Aerosol in Form eines Sprays auszugeben, wenn vom Benutzer eine Betätigungseinrichtung ausgelöst wird.

Aerosol-Spendersysteme sind häufig gegenüber von Hand betätigten Pumpsystemen, die nicht durch ein druckbeaufschlagtes Treibmittel vorgespannt sind, bevorzugt, weil diese Systeme ein kontinuierliches Spray eines Erzeugnisses ausgeben, wobei für die Ausgabe wenig Energie erforderlich ist, sie eine einfache Einstellung der Ausgabe des Erzeugnisses erleichtern und typischerweise aufgrund des höheren Drucks feinere Sprays erzeugen, als die von Hand betätigten Pumpsystemen realisieren können.

Neben der Bevorratung von flüssigen Produkten können Bevorratungseinrichtungen auch andere, fließfähige Substanzen oder Festkörperprodukte in Partikelform bevorraten. Die Anwendungsmöglichkeiten von Aerosolspendern sind immer dann eröffnet, wenn das Produkt geeignet ist, als Dispersion in einem Gas vorliegen zu können oder innerhalb eines Volumenstromes transportabel ist. Diese Bedingungen treffen üblicherweise auf die zuvor genannten flüssigen Produkte zu. Andere Produktaggregatzustände oder Eigenschaften wie zum Beispiel thixotrope Stoffe oder Cremes, Rasierschaum oder dispers verteilte Festkörperpartikel wie graphithaltige Schmierstoffe können auch unter Druckbedingungen bevorratet und ausgegeben werden, wobei in diesen Fällen nicht mehr von einer Produktausgabe in Form eines Aerosols gesprochen werden kann.

Der prinzipielle Aufbau eines Aerosolspenders umfasst im Wesentlichen drei Komponenten: Den Behälter zur Bevorratung von Produkt und ggf. Treibmittel, eine Ausgabevorrichtung zur kontrollierten Entnahme von Produkt sowie den für die Ausgabevorrichtung erforderlichen Betätigungsmechanismus. Ist der Behälter als Druckbehälter ausgestaltet und wird die Bevorratung unter Druckbeaufschlagung durch zum Beispiel ein Treibgas realisiert, wird praktisch immer ein Ventil als Ausgabevorrichtung vorgesehen. Beispielsweise beschreibt die US 2631814 A einen geeigneten Ventilaufbau für den genannten Zweck.

Wenn man gemäß diesem Stand der Technik auf den Betätigungsmechanismus in Form eines Sprühkopfes drückt, wird das Ventil geöffnet und das Produkt strömt unter Einwirkung des Treibgasdruckes aus dem Behälter durch das Ventil und den Sprühkopf in die Umgebung. Je nach Druck, Treibgasanteil und Viskosität des Produktes entsteht ein Sprühstrahl oder ein Aerosol.

Um die Handhabung zu vereinfachen und die Gestaltung zu verbessern, wurden gemäß dem Stand der Technik diverse Modifikationen an dem Sprühkopf vorgenommen, zumeist unter Beibehaltung der vorzugsweise seitlichen Sprührichtung. Unter einer seitlichen Sprührichtung versteht man im Allgemeinen eine bezüglich der Behältermittenachse radiale Produktabgaberichtung.

Häufig weist der Sprühkopf eine separate Schutzkappe auf, um diesen vor versehentlicher Betätigung zu sichern. Andere Möglichkeiten zur Verhinderung unbeabsichtigter Betätigung wurden gefunden durch eine drehstellungsabhängige Stoppfunktion des Sprühkopfes oder durch unterplanige Anordnung des Sprühkopfes in einem Gehäuse, sodass die Betätigung nur durch Hineingreifen oder Eindrücken des Sprühkopfes in eine Gehäusetasche möglich ist.

Die Handhabung wird neben der Art und Weise des Betätigungsmechanismus weiterhin von der gewünschten Entnahmerichtung des Produktes in Verbindung mit der Sprührichtung des Sprühkopfes bestimmt. Um beispielsweise ein Deodorant aus dem Aerosolspender unter die Achsel zu applizieren, muss zum einen der Behälter mit der Hand umfasst werden und zum anderen muss mit einem als Aktuator fungierenden Finger, bevorzugt mit dem Zeigefinger oder dem Daumen, auf den Sprühkopf als Betätigungsmechanismus für das Ventil gedrückt werden. Vor der Betätigung des Mechanismus ist es erforderlich, dass der Aerosolspender mit dem Sprühkopf entsprechend ausgerichtet wird.

Neben der bezüglich der Behältermittenachse radialen Produktabgaberichtung durch einen seitlich ausgerichteten Sprühkopf sind auch zur Behältermittenachse fluchtende, d.h. axiale Produktabgaberichtungen im Stand der Technik, realisiert. Dies ist beispielsweise bei Lufterfrischerprodukten der Fall - bei diesen sind Ausgabeköpfe entwickelt worden, die senkrecht nach oben und in axialer Behälterrichtung sprühen. Eine derartige Konstruktion ist in der US 20060118658 A1 beschrieben.

Als ein zum Sprühkopf alternativer Betätigungsmechanismus ist in der EP 1 608 571 B1 ein Aerosolspender mit einer Produktabgaberichtung in zur Behältermittenachse fluchtender Axialrichtung beschrieben, der einen seitlich des Spenders angeordneten Betätigungshebel aufweist. Um dem Handhabungsrisiko einer unbeabsichtigten Betätigung vorzubeugen ist vorgesehen, dass durch eine Drehkappe jeweils eine Betätigungssperre aktiviert bzw. deaktiviert wird. Diese Sperre ist insbesondere deshalb von erheblicher Bedeutung, weil der Betätigungshebel sowohl in seiner Ruhestellung aus auch bei Erreichen des maximalen Betätigungs-Hebelweges immer über die Kontur der Aerosolspender-Grundstruktur hinausragt. Ohne die Betätigungssperre wäre also jederzeit und daher auch unkontrolliert bzw. unbeabsichtigt die Produktentnahme möglich.

In der US 4 278 187 A wird eine Bevorratungseinrichtung zur Bevorratung und Abgabe von Produkten beschrieben. Das Produkt wird in einem Behälter bevorratet und es ist eine Ausgabevorrichtung mit einem Betätigungsmechanismus vorgesehen. Der Betätigungsmechanismus besitzt einen Betätigungshebel und der Betätigungshebel ist verschwenkbar.

Weitere Bevorratungseinrichtungen mit Ausgabevorrichtungen und Betätigungsmechanismen mit Betätigungshebeln werden auch in der DE 10 2009 044280 A1, der US 4 132 359 A, der EP 2 060 507 A2 sowie der US 2006/113329 A1 beschrieben.

In der GB 2494179A wird eine betätigbare Dosiereinrichtung beschrieben.

Die Realisierung der Betätigungseinrichtung in Form eines seitlichen Betätigungshebels hat sich hinsichtlich der Haptik, Griffergonomie und Dosierung der Produktabgabemenge etabliert. Es ergeben sich jedoch durch die Ausgestaltung des Hebels als auch über die Kontur des Aerosolspenders seitlich herausragenden Elementes eine Reihe von Nachteilen.

Nachteilig ist, dass der der Hebel durch die Stellung als seitliche Auskragung einer erhöhten Bruchgefahr ausgesetzt ist. Insbesondere beim Transport und der Handhabung vor der eigentlichen Produktentnahme durch die Hebelbetätigung besteht ein massiv erhöhtes Risiko, dass durch Kollisionen der Hebel über seine Belastungsgrenze seitlich ausgelenkt bzw. belastet wird und abbricht.

Gemäß dem Stand der Technik ist insbesondere nachteilig, dass eine unbeabsichtigte Betätigung, beispielsweise bei einem Transport des Behälters bei einem ständig seitlich herausstehenden Hebel, möglich ist. Es besteht somit sowohl das Risiko einer Beschädigung des Hebels als auch das Risiko einer unbeabsichtigten Produktabgabe durch eine Betätigung des Hebels.

Weiterhin ist die kompakte Struktur des Behälters mit Kappe durch den Betätigungshebel unterbrochen. Dadurch erschwert sich die Handhabung auch bei der Befüllung des Behälters mit Treibgas und/oder Produkt. In den meisten Fällen sind solche Bevorratungseinrichtungen zur Aufnahme von Konsumprodukten vorgesehen und müssen daher massenhaft gefertigt und befüllt oder verpackt werden. Dazu werden Füllmaschinen eingesetzt, die üblicherweise auf zylindrische, häufig auch rotationssymmetrische, Strukturen ausgerichtet sind. Spender mit seitlich auskragenden Betätigungshebeln können auf solchen Maschinen vielfach nicht befüllt werden. Der Befüllungsvorgang erweist sich allerdings in der Regel als relativ unkritisch, da gemäß einer verbreiteten Ausführungsform die Kappe mit dem Hebel erst nach der Befüllung auf den Behälter aufgesetzt wird. Kritisch ist aber die Durchführung des Verpackungsvorganges, da die durch einen seitlich überstehenden Hebel hervorgerufene Asymmetrie eine zusätzliche Ausrichtung der Behälter beim Verpacken und/oder eine größere Umverpackung erforderlich macht.

Es ist daher Aufgabe der Erfindung, einen Betätigungsmechanismus für eine Ausgabevorrichtung eines Behälters unter Verwendung eines Betätigungshebels bereitzustellen, welche die Nachteile des Standes der Technik wie zuvor geschildert reduziert oder überwindet.

Diese Aufgabe wird erfindungsgemäß durch die Merkmale von Patentanspruch 1 gelöst.

Die Erfindung erkennt, dass die Nachteile des Standes der Technik durch einen verschwenkbaren Betätigungshebel überwunden werden können dadurch, dass dieser in einer verschwenkten Stellung in die Struktur bzw. Außenkontur der Bevorratungseinrichtung integriert ist und in einer zweiten verschwenkten Stellung die Möglichkeit bietet, durch die Betätigung des Hebels die Produktentnahme auszulösen und, oder zu dosieren.

Weiterhin realisiert die Erfindung eine Sicherung gegen eine unbeabsichtigte Produktentnahme in einer bifunktionalen und sehr zuverlässigen Konstruktion im Rahmen einer integrierten Konstruktion. In der ersten verschwenkten Stellung des Betätigungshebels und damit in der in die Struktur bzw. Außenkontur der Bevorratungseinrichtung integrierten Position sind die Geometrien derart konstruiert, dass der Betätigungshebel nicht zum Zweck der Produktentnahme ausgelenkt werden kann. Somit erfüllt die Erfindung die funktionellen Anforderungen der Hebelintegration in die Bevorratungseinrichtungsstruktur und leistet gleichzeitig die in dieser Schwenkstellung des Betätigungshebels erforderliche Sicherung gegen eine unbeabsichtigte Aktivierung des Betätigungsmechanismus in einer bifunktionalen Weise, Das Verschwenken des Betätigungshebels kann sowohl durch eine isolierte Schwenkbewegung des Betätigungshebels als auch durch ein Verschwenken des gesamten Betätigungsmechanismus erfolgen, vorzugsweise ist an eine isolierte Schwenkbewegung des Betätigungshebels durch eine Schwenkvorrichtung gedacht, die in rotatorischer oder radial-translatorischer Weise bezüglich der Mittenlängsachse der Bevorratungseinrichtung erfolgen kann.

Mit der Verschwenkung des Betätigungshebels in eine Position, in der dieser in die Struktur der Bevorratungseinrichtung integriert ist, wird sowohl das Risiko des Abbrechens der Betätigungshebels ausgeschaltet als auch jedwede Handhabungssituation innerhalb einer maschinellen Befüllung, Transport, Lagerungsbedingungen generell oder zwischen den einzelnen Produktentnahmezeitpunkten verbessert und unterstützt. Im Zusammenspiel mit der integrierten Betätigungssicherung gegen eine unbeabsichtigte Produktentnahme ergibt sich eine maximale Sicherheit und Benutzerfreundlichkeit für den Anwender.

Zusammengefasst kann die erfindungsgemäße Konstruktion dadurch definiert werden, dass der Hebel in der Grundpositionierung bzw. in der nicht zur aktiven Betätigung vorgesehen Positionierung in die Außenkontur des Behälters mit Kappe integriert ist und nicht aus dieser Kontur vorsteht.

Eine Führung des Hebels aus der nach außen hervorstehenden Bedienungspositionierung erfolgt bevorzugt durch ein Drehen am Sprühkopf. Eine Anwendung der erfindungsgemäßen Konstruktion ist für zylindrische Behälter und/oder Behälter mit einer unrunden Querschnittfläche möglich. Die Umsetzung einer Drehbewegung des Sprühkopfes in eine vorgesehene Positionierung des Hebels erfolgt bevorzugt durch eine oder mehrere Steuerkurven.

Eine bevorzugte Anwendung der Konstruktion erfolgt zur Abgabe von kosmetischen Produkten und/oder Parfümeriewaren. Grundsätzlich sind aber beliebige flüssige Produkte unter Verwendung der erfindungsgemäßen Konstruktion definiert abgebbar.

In den Zeichnungen sind Ausführungsbeispiele der Erfindung schematisch dargestellt. Es zeigen:
- Fig. 1: einen Querschnitt durch ein perspektivisches Modell der Bevorratungseinrichtung (10),
- Fig. 2: eine Schnittdarstellung der Bevorratungseinrichtung (10) mit einem Betätigungshebel (310) in einer Schwenkstellung,
- Fig. 3: eine perspektivische Ansicht eines beispielhaften, rotationssymmetrischen Modells der Bevorratungseinrichtung (10),
- Fig. 4: eine weitere perspektivische Ansicht eines beispielhaften, rotationssymmetrischen Modells der Bevorratungseinrichtung (10),
- Fig. 5: die perspektivische Ansicht eines Ausschnittes der Ausgabevorrichtung (100) mit Elementen des Betätigungsmechanismus (300) und der Schwenkvorrichtung (400),
- Fig. 6: einen Querschnitt durch ein perspektivisches Modell der Bevorratungseinrichtung (10) mit einer von Fig. 1 abweichenden Schwenkstellung des Betätigungshebels (310),
- Fig. 7: die Schnittdarstellung der Bevorratungseinrichtung (10) in einer zu Fig. 1 um 90° zur Mittenlängsachse gedrehten Schnittebene,
- Fig. 8: einen Querschnitt durch ein perspektivisches Modell der Bevorratungseinrichtung (10) in einer zu Fig. 1 um 90° zur Mittenlängsachse gedrehten Schnittebene,
- Fig. 9: eine Schnittdarstellung der Bevorratungseinrichtung (10) mit einem Betätigungshebel (310) in einer gegenüber Fig. 2 abweichenden Schwenkstellung,
- Fig. 10: einen Querschnitt durch ein perspektivisches Modell der Bevorratungseinrichtung (10) mit einer von Fig. 6 abweichenden Betätigungsstellung des Betätigungshebels (310),
- Fig. 11: eine Schnittdarstellung der Bevorratungseinrichtung (10) mit einem Betätigungshebel (310) analog zu Fig. 6,
- Fig. 12: eine perspektivische Explosionsdarstellung des der Bevorratungseinrichtung (10),
- Fig. 13: eine perspektivische Explosionsdarstellung des der Bevorratungseinrichtung (10) sowie der vergrößerten dreidimensionalen Darstellung der jeweiligen Einzelteile und
- Fig. 14: eine perspektivische Darstellung einer abgewandelten Ausführungsform.

Die nachfolgende Beschreibung bezieht sich hinsichtlich der konkreten Ausführungsbeispiele teilweise auf eine Abgabe von Aerosolen und somit auf Behälter, die eine Flüssigkeit und ein Druckgas beinhalten. Ohne dass dies in jedem Einzelfall nochmals erläutert wird, beziehen sich aber alle Ausführungsformen alternativ auch beispielsweise auf drucklose Varianten, bei denen beispielsweise eine Lotionenpumpe oder ein Bag-in-Can-System zum Einsatz kommen. Abgebbar sind somit beispielsweise auch nicht unter Druck stehende Flüssigkeiten bzw. Schäume.

Figur 1 zeigt einen Querschnitt durch eine perspektivische Skizze der Bevorratungseinrichtung (10) in einer exemplarischen Ausführungsform der Erfindung. Die Bevorratungseinrichtung (10) ist in diesem Ausführungsbeispiel ein mit einem Innendruck versehener Behälter oder eine Sprühflasche mit einem fließfähigen, unter Druck bevorrateten, Produkt ausgebildet und wird im Wesentlichen gebildet durch einen Behälter (200) für die Aufnahme von Produkt und Treibmittel sowie einer Ausgabeeinheit (500), die an dem Behälter (200) druckdicht festgelegt ist. Weiterhin ist die Ausgabevorrichtung (100) umfassend den Betätigungsmechanismus (300) sowie die Schwenkvorrichtung (400) gezeigt.

Die Ausgabevorrichtung (100) umgibt mit ihrem an dem Behälter (200) festgelegten Gehäuse (110) und der relativ rotatorisch zu dem Gehäuse (110) bewegbaren Drehkappe (120) die Ausgabevorrichtungselemente (300, 400) sowie die Ausgabeeinheit (500). Die Ausgabeeinheit (500) dieses erfindungsgemäßen Ausführungsbeispiels ist durch eine Ventileinheit (510) aufweisend einen Ventilkörper (511), den Leitkörper (512) sowie den Austrittskörper (513) gebildet. Andere Formen von Ausgabeeinheiten können bei druckloser Produktbevorratung eingesetzt werden, beispielsweise eine durch den Betätigungsmechanismus aktivierbare Pumpvorrichtung zum Auspumpen von Produkt,

Der Betätigungsmechanismus (300) zur Aktivierung und/oder Dosierung der Produktentnahme betätigt die Ausgabeeinheit (500) durch ein Betätigungsgestänge (321), das über Kopplungsmittel (320) mit dem Betätigungshebel (310) in Wirkverbindung steht und durch diesen bewegbar ist. Das Betätigungsgestänge (321) wird durch den Betätigungshebel (310) um ein Drehgelenk (322) derart bewegt, dass eine Linearverschiebung der Ventileinheit (510) einen vorzugsweise konzentrischen Ringquerschnitt freigibt, über den Produkt in den Leitkörper (512) und den Austrittskörper (513) - im vorliegenden Beispiel exemplarisch in axialer Richtung - in die Umgebung ausströmen kann.

Das Kopplungsmittel (320) zur Herstellung einer Wirkverbindung zwischen Betätigungshebel (310) und Betätigungsgestänge (321) ist durch eine Strebe mit Strebenaufnahme gebildet, die über Gelenkeigenschaften verfügt, die lösbar ist und die die für die Bewegung der Betätigungsstange (321) erforderlichen Kräfte in Richtung und Betrag übertragen kann.

Der Betätigungshebel (310) ist gekoppelt mit einer Schwenkvorrichtung (400), die es ermöglicht, den Betätigungshebel (310) von einer ersten Schwenkstellung in wenigstens eine zweite Schwenkstellung zu schwenken. In der ersten Schwenkstellung nimmt der Betätigungshebel (310) die in Figur 1 dargestellte Position ein, d.h. der Betätigungshebel (310) ist in eine Ausnehmung (111) des Gehäuses (110) eingeschwenkt und dadurch in die Struktur der Bevorratungseinrichtung (10) intergiert, sodass diese keine vorstehenden Elemente oder Auskragungen aufweist. Das Verschwenken in die wenigstens eine zweite Schwenkstellung erfolgt durch Drehung der Drehkappe (120) um die Mittenachse der Bevorratungseinrichtung (10) und das Zusammenspiel der Elemente (401,402) der Schwenkvorrichtung (400).

Durch den drehfest mit der Drehkappe (120) verbundenen Aktuator (402) sowie die gelenkig mit dem Betätigungshebel (310) verbundene Kupplung (401) wird die Erzeugung einer mittenachsparallelen Linearbewegung der Kupplung (401) und dem daran gelenkig festgelegten Ende des Betätigungshebels (310) durch eine mit dem Aktuator (402) ausgebildete Steuerkurve (403) in Form einer geometrischen Rampe unterstützt, sodass das Verschwenken des Betätigungshebels (310) in die wenigstens eine zweite Schwenkposition erfolgt. Die Kontaktstelle zwischen der Kupplung (401) und dem Aktuator (402) ist als Gleitverbindung ausgestaltet und geometrischfunktionell dem Kulissensteinprinzip folgend. Die Schwenkvorrichtung (400) arbeitet dabei wie ein Getriebe zur Wandlung einer rotatorischen Bewegungskinematik in eine translatorische Kinematik. Der Linearverfahrweg dem Betrag nach wird dabei bestimmt durch den realisierten Drehwinkel der rotatorischen (Antriebs-)Bewegung und die Steigung der geometrischen Rampe.

Durch die mittenachsparallele Linearbewegung der Kupplung (401) und dem daran gelenkig festgelegten Ende des Betätigungshebels (310) kippt der Betätigungshebel (310) um seinen gelenkigen Kontaktpunkt mit dem Kopplungsmittel (320), sodass der Griffbereich (311) in eine radial auskragende Betätigungsposition verschwenkt wird. Nur in der Betätigungsposition, die der wenigstens einen zweiten Schwenkposition entspricht, ist es möglich, die Ausgabeeinheit (500) zu aktivieren und Produkt aus dem Behälter (200) zu entnehmen.

Figur 2 illustriert eine Schnittdarstellung der Bevorratungseinrichtung (10) mit einem Betätigungshebel (310) in einer zweiten Schwenkstellung und bei der Betätigung der Ventileinheit (510) zur Entnahme bzw. Dosierung von Produkt aus dem Behälter (200). Das Betätigungsgestänge (321) ist durch den Betätigungshebel (310) aus seiner unbetätigten Ruhelage herausbewegt, sodass eine Linearverschiebung der Ventileinheit (510) einen vorzugsweise konzentrischen Ringquerschnitt freigibt, über den Produkt in den Leitkörper (512) und den Austrittskörper (513) ausströmt. In der Figur 2 ist der gesamte Betätigungshub des Betätigungshebels (310) nicht ausgeschöpft, der Betätigungshebel (310) mit seinem Griffbereich (311) befindet sich in einer Stellung zwischen der unbetätigten Position, in der die Ausgabeeinheit (500) vollständig geschlossen ist und der Anschlagposition, in der der Betätigungshebel (310) in die Ausnehmung (111) des Gehäuses (110) eingeschwenkt ist.

Figur 3 bildet eine perspektivische Ansicht eines beispielhaften, rotationssymmetrischen Modells der Bevorratungseinrichtung (10) ab. Der Betätigungshebel (310) befindet sich in der ersten Schwenkstellung, in der dieser in die Ausnehmung (111) des Gehäuses (110) eingeschwenkt ist. Voraussetzung für die erste Schwenkstellung ist, dass die Drehkappe (120) die Schwenkvorrichtung (400) nicht aktiviert hat - andernfalls wäre die gezeigte Position des Betätigungshebels (310) die Betätigungsendstellung.

Figur 4 zeigt eine weitere perspektivische Ansicht eines beispielhaften, rotationssymmetrischen Modells der Bevorratungseinrichtung (10) in einer räumlich-schrägen Ansicht von oben, sodass der Leitkörper (512) und der Austrittskörper (513) darstellbar sind.

Figur 5 bildet die perspektivische Ansicht eines Ausschnittes der Ausgabevorrichtung (100) mit Elementen des Betätigungsmechanismus (300) und der Schwenkvorrichtung (400) dadurch ab, dass die Drehkappe (120) nicht dargestellt ist.

Figur 6 zeigt einen Querschnitt durch ein perspektivisches Modell der Bevorratungseinrichtung (10) mit einer von Fig. 1 abweichenden Schwenkstellung des Betätigungshebels (310). Hier ist der Betätigungshebel (310) in seiner wenigstens einen zweiten Schwenkposition abgebildet, d.h. die Position nach dem Verschwenken durch die Schwenkvorrichtung (400) und noch unbetätigt bezüglich einer Produktentnahme.

Figur 7 umfasst die Schnittdarstellung der Bevorratungseinrichtung (10) in einer zu Figur 1 um 90° zur Mittenlängsachse gedrehten Schnittebene in dieser Ansicht ist der am Aktuator (402) vorgesehene Anschlag (404) dargestellt, der den Verfahrweg der Kupplung (401) entlang der Steuerkurve (403) begrenzt und infolge dessen die Auskragung des Betätigungshebels (310) in seiner wenigstens einen zweiten Schwenkposition definiert.

Figur 8 zeigt einen Querschnitt durch ein perspektivisches Modell der Bevorratungseinrichtung (10) in einer zu Fig. 1 um 90° zur Mittenlängsachse gedrehten Schnittebene und entspricht der Ansicht von Figur 7.

Figur 9 bildet eine Schnittdarstellung der Bevorratungseinrichtung (10) mit einem Betätigungshebel (310) in einer gegenüber Figur 2 abweichenden Schwenkstellung ab. Hier entspricht die Positionierungssituation der von Figur 1,

Figur 10 zeigt einen Querschnitt durch ein perspektivisches Modell der Bevorratungseinrichtung (10) mit einer von Figur 6 abweichenden Betätigungsstellung des Betätigungshebels (310). Hier entspricht die Positionierungssituation der von Figur 2.

Das Betätigungsgestänge (321) ist durch den Betätigungshebel (310) aus seiner unbetätigten Ruhelage herausbewegt, sodass eine Linearverschiebung der Ventileinheit (510) einen vorzugsweise konzentrischen Ringquerschnitt freigibt, über den Produkt in den Leitkörper (512) und den Austrittskörper (513) ausströmt. In der Figur 10 ist wie in Figur 2 auch der gesamte Betätigungshub des Betätigungshebels (310) nicht ausgeschöpft, der Betätigungshebel (310) mit seinem Griffbereich (311) befindet sich in einer Stellung zwischen der unbetätigten Position, in der die Ausgabeeinheit (500) vollständig geschlossen ist und der Anschlagposition, in der der Betätigungshebel (310) in die Ausnehmung (111) des Gehäuses (110) eingeschwenkt ist.

Figur 11 zeigt eine Schnittdarstellung der Bevorratungseinrichtung (10) mit einem Betätigungshebel (310) analog zu Figur 6.

Figur 12 illustriert eine perspektivische Explosionsdarstellung des der Bevorratungseinrichtung (10),

Figur 13 bildet eine perspektivische Explosionsdarstellung des der Bevorratungseinrichtung (10) sowie der vergrößerten dreidimensionalen Darstellung der jeweiligen Einzelteile ab.

Der bereits mehrfach erwähnte Ausgabekanal kann gemäß einer Ausführungsvariante derart gestaltet sein, dass die Ausgabeöffnung seitlich in Teil (110) oder in Teil (120) einmündet. Bevorzugt wird durch ein drehendes Bauteil (120) die Ausgabeöffnung erst freigegeben. Dies hat den Vorteil, dass beispielsweise bei der Abgabe von Lotionen der Ausgabekanal vor eindringendem Schmutz oder vor eindringendem Sauerstoff geschützt ist.

In der Darstellung gemäß Figur 14 ist eine alternative Variante dargestellt. Gemäß dieser Ausführungsform ist die Steuerkurve, die das Ausschwenken des Betätigungshebels vorgibt, von der Drehkappe (120) auf das Betätigungsgestänge (321) verlagert. Bei dieser Ausführungsform wird das Gegenlager des Betätigungshebels durch den Leitkörper (512) gebildet. Durch ein Drehen der Kappe gleitet der Betätigungshebel (310) gemäß dieser Ausführungsform nur auf dem Rand des Betätigungsgestänges (321) entlang. Der Betätigungshebel (310) wird hierbei zum Leitkörper (512) gezogen. Hierdurch richtet sich der Betätigungshebel (310) auf und kann zu einer Produktabgabe betätigt werden.

## Patentansprüche

1. Bevorratungseinrichtung (10) zur Bevorratung und Abgabe von Produkten mit einer Struktur, gebildet im Wesentlichen aus einem Behälter (200) zur Bevorratung von Produkt und einer Ausgabevorrichtung (100), sowie einem Betätigungsmechanismus (300) aufweisend einen Betätigungshebel (310) zur Aktivierung und/oder Dosierung der Produktentnahme aus dem Behälter (200) durch die Ausgabevorrichtung (100) *mit einer Drehkappe (120),* wobei der Betätigungshebel (310) durch eine Schwenkvorrichtung (400) zwischen einer ersten Schwenkstellung und wenigstens einer zweiten Schwenkstellung verschwenkbar ist, **dadurch gekennzeichnet, dass** die Schwenkvorrichtung (400) im Wesentlichen durch einen drehfest mit der Drehkappe (120) verbundenen Aktuator (402) sowie eine gelenkig mit dem Betätigungshebel (310) verbundene Kupplung (401) gebildet ist und wobei der Aktuator (402) die Form einer Helix aufweist und derart ausgestaltet ist, dass eine Steuerkurve (403) mit einer geometrischen Rampe gebildet ist, dass der Betätigungshebel (310) des Betätigungsmechanismus (300) endseitig mit der Schwenkvorrichtung (400) durch eine gelenkige Verbindung mit der Kupplung (401) in einer Wirkverbindung steht, wobei der Betätigungshebel (310) zur Betätigung der Ausgabevorrichtung (100) für das Produkt dient und sich der Betätigungshebel (310) in einer Grundposition geometrisch integriert in eine Außenkontur des Behälters (200) befindet, wobei der Betätigungshebel (310) in einer aktiven Position bereichsweise aus der Außenkontur des Behälters (200) herausgeschwenkt ist, und wobei in der Grundposition auch bei einer manuellen Kraftbeaufschlagung des Betätigungshebels (310) keine Produktabgabe erfolgt und wobei in der herausgeschwenkten Positionierung bei einer Kraftbeaufschlagung des Betätigungshebels (310) eine Produktabgabe erfolgt.

2. Bevorratungseinrichtung (10) nach Anspruch 1, **dadurch gekennzeichnet, dass** die Schwenkvorrichtung (400) eine bezüglich der Mittenachse der Bevorratungseinrichtung (10) rotatorische Antriebsbewegung in eine für das Ver- schwenken des Betätigungshebels (310) weitgehend parallel zur Mittenachse der Bevorratungseinrichtung (10) verlaufende translatorischelineare Bewegung wandelt.

3. Bevorratungseinrichtung (10) nach Anspruch 1, **dadurch gekennzeichnet,dass** die Schwenkbewegung des Betätigungshebels (310) zwischen einer ersten Schwenkstellung und wenigstens einer zweiten Schwenkstellung einer weitgehend rotatorischen Bewegungsbahn bezüglich der Mittenlangsachse der Bevorratungseinrichtung (10) folgt.

4. Bevorratungseinrichtung (10) nach Anspruch 1, **dadurch gekennzeichnet, dass** die Schwenkbewegung des Betätigungshebels (310) zwischen einer ersten Schwenkstellung und wenigstens einer zweiten Schwenkstellung einer weitgehend radial-translatorischen Bewegungsbahn bezüglich der Mittenlangsachse der Bevorratungseinrichtung (10) folgt.

5. Bevorratungseinrichtung (10) nach Anspruch 1, **dadurch gekennzeichnet, dass** die Kontaktstelle der Kupplung (401) und des Aktuators (402) als Gleitverbindung realisiert ist, welche die Relativbewegung von Kupplung (401) und Aktuator (402) zueinander unterstützt.

6. Bevorratungseinrichtung (10) nach Anspruch 1, **dadurch gekennzeichnet, dass** der Betätigungshebel (310) des Betätigungsmechanismus (300) mit einem Betätigungsgestänge (321) in einer Wirkverbindung steht, sodass der Betätigungshebel (310) um die Wirkverbindung rotativ schwenkbar ist.

7. Bevorratungseinrichtung (10) nach Anspruch 6, **dadurch gekennzeichnet, dass** die Wirkverbindung durch Kopplungsmittel (320) in Form einer gelenkigen Verbindung hergestellt ist.

8. Bevorratungseinrichtung (10) nach Anspruch 1, **dadurch gekennzeichnet, dass** die Schwenkbewegung des Betätigungshebels (310) zwischen einer ersten Schwenkstellung und wenigstens einer zweiten Schwenkstellung einer näherungsweise radial-translatorischen Bewegungsbahn bezüglich der Mittenlangsachse der Bevorratungseinrichtung (10) folgt, sodass der Griffbereich (311) in eine radial auskragende Betätigungsposition verschwenkbar ist.

9. Bevorratungseinrichtung (10) nach Anspruch 1, **dadurch gekennzeichnet, dass** zum Verschwenken des Betätigungshebels (310) zwischen einer ersten Schwenkstellung und wenigstens einer zweiten Schwenkstellung die Drehkappe (120) drehbar um die Mittenachse der Bevorratungseinrichtung (10) angeordnet ist und die Kupplung (401) und der Aktuator (402) der Schwenkvorrichtung (400) einander beaufschlagen.

10. Bevorratungseinrichtung (10) nach Anspruch 1, **dadurch gekennzeichnet, dass** der Betätigungshebel (310) in der ersten Schwenkstellung in eine Ausnehmung (111) des Gehäuses (110) eingeschwenkt ist, sodass der Betätigungshebel (310) in die Struktur der Bevorratungseinrichtung integriert ist.

11. Bevorratungseinrichtung (10) nach Anspruch 1, **dadurch gekennzeichnet, dass** der Betätigungsmechanismus (300) derart ausgestaltet ist, dass bei der Positionierung des Betätigungshebels (310) in der ersten Schwenkstellung die Ausgabeeinheit (500) zum Zweck der Produktentnahme oder Dosierung nicht aktivierbar ist.

12. Bevorratungseinrichtung (10) nach Anspruch 1, **dadurch gekennzeichnet, dass** der Betätigungsmechanismus (300) derart ausgestaltet ist, dass bei der Positionierung des Betätigungshebels (310) in einer von der ersten Schwenkstellung der Schwenkvorrichtung (400) abweichenden Lage die Ausgabeeinheit (500) zum Zweck der Produktentnahme oder Dosierung aktivierbar ist.

13. Bevorratungseinrichtung (10) nach Anspruch 1, **dadurch gekennzeichnet, dass** die Ausgabevorrichtung (100) zur Abgabe von Produkt in einer bezüglich der Mittenlangsachse der Bevorratungseinrichtung (10) radialen oder axialen Richtung ausgebildet ist.

14. Verfahren zur Entnahme von Produkt aus einer Bevorratungseinrichtung (10) nach Anspruch 1, **gekennzeichnet durch** die Verfahrensschritte
a. Drehen der Drehkappe (120), sodass der Betätigungshebel (310) von einer ersten Schwenkstellung, in der der Betätigungshebel (310) in die Struktur der Bevorratungseinrichtung (10) integriert und die Ausgabeeinheit (500) nicht aktivierbar ist in wenigstens eine zweite Schwenkstellung, in der der Betätigungshebel (310) eine aus der Struktur der Bevorratungseinrichtung (10) herauskragende Stellung einnimmt, in der die Ausgabeeinheit (500) zum Zweck der Produktentnahme aktivierbar ist, verschwenkt wird,
b. Bewegen des Betätigungshebels (310), sodass der Betätigungsmechanismus (300) die Ausgabeeinheit (500) aktiviert und Produkt entnehmbar und, oder dosierbar ist, wobei der Betätigungshebel (310) zur Betätigung einer Ausgabevorrichtung (100) für das Produkt dient und sich der Betätigungshebel (310) in einer Grundposition geometrisch integriert in eine Aur1enkontur des Behälters befindet, wobei der Betätigungshebel (310) in einer aktiven Position bereichsweise aus der Außenkontur des Behälters (200) herausgeschwenkt ist, und wobei in der Grundposition auch bei einer manuellen Kraftbeaufschlagung des Betätigungshebels (310) keine Produktabgabe erfolgt und wobei in der herausgeschwenkten Positionierung bei einer Kraftbeaufschlagung des Betätigungshebels (310) eine Produktabgabe erfolgt.

15. Verfahren nach Anspruch 14, **dadurch gekennzeichnet**, dassdie Bewegung des Betätigungshebels (310) in einer im Wesentlichen rotatorischen Weise um die Betätigungshebelaufnahme an dem Kopplungsmittel (320)erfolgt.

## Claims

1. Storage device (10) for storing and dispensing products, with a structure, which is formed substantially from a container (200) for storing product and a discharge apparatus (100), and with an operating mechanism (300), which has an operating lever (310) for activating and/or dosing the withdrawal of product from the container (200) by way of the discharge apparatus (100), with a rotary cap (120), wherein the operating lever (310) can be pivoted between a first pivot position and at least one second pivot position by a pivoting apparatus (400), **characterized in that** the pivoting apparatus (400) is formed substantially by an actuator (402), which is connected rotationally conjointly to the rotary cap (120), and a coupling (401), which is connected in an articulated manner to the operating lever (310), and wherein the actuator (402) has the shape of a helix and is configured such that a control curve (403) with a geometrical ramp is formed, **in that** the operating lever (310) of the operating mechanism (300) is, at an end side, operatively connected to the pivoting apparatus (400) by way of an articulated connection to the coupling (401), wherein the operating lever (310) serves for operating the discharge apparatus (100) for the product, and the operating lever (310), in a home position, is integrated geometrically into an outer contour of the container (200), wherein the operating lever (310), in an active position, is pivoted out regionally from the outer contour of the container (200), and wherein, in the home position, product is not dispensed even upon manual application of force to the operating lever (310), and wherein, in the pivoted-out position, product is dispensed upon application of force to the operating lever (310).

2. Storage device (10) according to Claim 1, **characterized in that** the pivoting apparatus (400) converts a rotational drive movement with respect to the central axis of the storage device (10) into a linear translational movement running substantially parallel to the central axis of the storage device (10) for the pivoting of the operating lever (310).

3. Storage device (10) according to Claim 1, **characterized in that** the pivoting movement of the operating lever (310) between a first pivot position and at least one second pivot position follows a substantially rotational movement path with respect to the central longitudinal axis of the storage device (10).

4. Storage device (10) according to Claim 1, **characterized in that** the pivoting movement of the operating lever (310) between a first pivot position and at least one second pivot position follows a substantially radial translational movement path with respect to the central longitudinal axis of the storage device (10).

5. Storage device (10) according to Claim 1, **characterized in that** the contact point between the coupling (401) and the actuator (402) is realized as a sliding connection which assists the relative movement of the coupling (401) and the actuator (402) with respect to one another.

6. Storage device (10) according to Claim 1, **characterized in that** the operating lever (310) of the operating mechanism (300) is operatively connected to an operating rod (321) such that the operating lever (310) is pivotable in a manner rotating about the operative connection.

7. Storage device (10) according to Claim 6, **characterized in that** the operative connection is established by coupling means (320) in the form of an articulated connection.

8. Storage device (10) according to Claim 1, **characterized in that** the pivoting movement of the operating lever (310) between a first pivot position and at least one second pivot position follows an approximately radial translational movement path with respect to the central longitudinal axis of the storage device (10), with the result that the grip region (311) can be pivoted into a radially protruding operating position.

9. Storage device (10) according to Claim 1, **characterized in that**, for pivoting the operating lever (310) between a first pivot position and at least one second pivot position, the rotary cap (120) is arranged in a manner rotatable about the central axis of the storage device (10) and the coupling (401) and the actuator (402) of the pivoting apparatus (400) act on one another.

10. Storage device (10) according to Claim 1, **characterized in that**, in the first pivot position, the operating lever (310) is pivoted into a recess (111) of the housing (110) such that the operating lever (310) is integrated into the structure of the storage device.

11. Storage device (10) according to Claim 1, **characterized in that** the operating mechanism (300) is configured such that, for the positioning of the operating lever (310) in the first pivot position, the discharge unit (500) cannot be activated for the purpose of product withdrawal or dosing.

12. Storage device (10) according to Claim 1, **characterized in that** the operating mechanism (300) is configured such that, for the positioning of the operating lever (310) in a position differing from the first pivot position of the pivoting apparatus (400), the discharge unit (500) can be activated for the purpose of product withdrawal or dosing.

13. Storage device (10) according to Claim 1, **characterized in that** the discharge apparatus (100) is configured for dispensing product in a radial or axial direction with respect to the central longitudinal axis of the storage device (10).

14. Method for withdrawing product from a storage device (10) according to Claim 1, **characterized by** the method steps of
a. rotating the rotary cap (120) such that the operating lever (310) is pivoted from a first pivot position, in which the operating lever (310) is integrated into the structure of the storage device (10) and the discharge unit (500) cannot be activated, into at least one second pivot position, in which the operating lever (310) assumes a position protruding from the structure of the storage device (10), in which position the discharge unit (500) can be activated for the purpose of product withdrawal,
b. moving the operating lever (310) such that the operating mechanism (300) activates the discharge unit (500) and product can be withdrawn and/or dosed, wherein the operating lever (310) serves for operating a discharge apparatus (100) for the product, and the operating lever (310), in a home position, is integrated geometrically into an outer contour of the container, wherein the operating lever (310), in an active position, is pivoted out regionally from the outer contour of the container (200), and wherein, in the home position, product is not dispensed even upon manual application of force to the operating lever (310), and wherein, in the pivoted-out position, product is dispensed upon application of force to the operating lever (310).

15. Method according to Claim 14, **characterized in that** the movement of the operating lever (310) is realized in a substantially rotational manner around the operating lever receiving part at the coupling means (320).

## Revendications

1. Dispositif de stockage (10) permettant de stocker et de distribuer des produits ayant une structure, composé substantiellement d'un récipient (200) destiné au stockage d'un produit et d'un dispositif de distribution (100), ainsi que d'un mécanisme d'actionnement (300) présentant un levier d'actionnement (310) pour activer et/ou doser le prélèvement de produit du récipient (200) par le dispositif de distribution (100) doté d'un capuchon tournant (120), le levier d'actionnement (310) pouvant être amené à pivoter par un dispositif de pivotement (400) entre une première position de pivotement et au moins une deuxième position de pivotement, **caractérisé en ce que** le dispositif de pivotement (400) est composé substantiellement d'un actionneur (402) relié de manière solidaire en rotation au capuchon tournant (120) ainsi que d'un accouplement (401) relié de manière articulée au levier d'actionnement (310), et l'actionneur (402) présentant la forme d'une hélice et étant configuré de façon à former une came de commande (403) dotée d'une rampe géométrique, **en ce que** le levier d'actionnement (310) du mécanisme d'actionnement (300) est en relation fonctionnelle côté extrémité avec le dispositif de pivotement (400) par une liaison articulée avec l'accouplement (401), le levier d'actionnement (310) servant à actionner le dispositif de distribution (100) pour le produit, et le levier d'actionnement (310), dans une position de base, étant intégré de manière géométrique à un contour extérieur du récipient (200), dans lequel, dans une position active, le levier d'actionnement (310) est sorti par endroits du contour extérieur du récipient (200), et dans la position de base, même si une force manuelle est exercée sur le levier d'actionnement (310), aucune distribution de produit n'est effectuée, et en positionnement sorti, si une force est exercée sur le levier d'actionnement (310), une distribution de produit est effectuée.

2. Dispositif de stockage (10) selon la revendication 1, **caractérisé en ce que** le dispositif de pivotement (400) convertit un mouvement d'entraînement rotatif par rapport à l'axe médian du dispositif de stockage (10) en un mouvement de translation linéaire s'étendant largement en parallèle à l'axe médian du dispositif de stockage (10) pour le pivotement du levier d'actionnement (310).

3. Dispositif de stockage (10) selon la revendication 1, **caractérisé en ce que** le mouvement de pivotement du levier d'actionnement (310) entre une première position de pivotement et au moins une deuxième position de pivotement suit une trajectoire largement rotative par rapport à l'axe médian longitudinal du dispositif de stockage (10).

4. Dispositif de stockage (10) selon la revendication 1, **caractérisé en ce que** le mouvement de pivotement du levier d'actionnement (310) entre une première position de pivotement et au moins une deuxième position de pivotement suit une trajectoire de translation largement radiale par rapport à l'axe médian longitudinal du dispositif de stockage (10).

5. Dispositif de stockage (10) selon la revendication 1, **caractérisé en ce que** le point de contact de l'accouplement (401) et de l'actionneur (402) est réalisé sous la forme d'une liaison à glissement qui assiste le mouvement relatif de l'accouplement (401) et de l'actionneur (402) l'un par rapport à l'autre.

6. Dispositif de stockage (10) selon la revendication 1, **caractérisé en ce que** le levier d'actionnement (310) du mécanisme d'actionnement (300) est en relation fonctionnelle avec une tringlerie d'actionnement (321) de sorte que le levier d'actionnement (310) peut pivoter en rotation autour de la liaison fonctionnelle.

7. Dispositif de stockage (10) selon la revendication 6, **caractérisé en ce que** la liaison fonctionnelle est établie par des moyens d'accouplement (320) sous la forme d'une liaison articulée.

8. Dispositif de stockage (10) selon la revendication 1, **caractérisé en ce que** le mouvement de pivotement du levier d'actionnement (310) entre une première position de pivotement et au moins une deuxième position de pivotement suit une trajectoire de translation approximativement radiale par rapport à l'axe médian longitudinal du dispositif de stockage (10) de sorte que la zone de préhension (311) peut pivoter dans une position d'actionnement faisant saillie radialement.

9. Dispositif de stockage (10) selon la revendication 1, **caractérisé en ce que** pour le pivotement du levier d'actionnement (310) entre une première position de pivotement et au moins une deuxième position de pivotement, le capuchon tournant (120) est disposé de manière à pouvoir tourner autour de l'axe médian du dispositif de stockage (10), et l'accouplement (401) et l'actionneur (402) du dispositif de pivotement (400) se sollicitent mutuellement.

10. Dispositif de stockage (10) selon la revendication 1, **caractérisé en ce que** le levier d'actionnement (310) est entré dans un évidement (111) du boîtier (110) dans la première position de pivotement, de sorte que le levier d'actionnement (310) est intégré dans la structure du dispositif de stockage.

11. Dispositif de stockage (10) selon la revendication 1, **caractérisé en ce que** le mécanisme d'actionnement (300) est configuré de telle sorte que lorsque le levier d'actionnement (310) est positionné dans la première position de pivotement, l'unité de distribution (500) ne peut pas être activée en vue du prélèvement de produit ou du dosage.

12. Dispositif de stockage (10) selon la revendication 1, **caractérisé en ce que** le mécanisme d'actionnement (300) est configuré de telle sorte que lorsque le levier d'actionnement (310) est positionné dans une situation différente de la première position de pivotement du dispositif de pivotement (400), l'unité de distribution (500) peut être activée en vue du prélèvement de produit ou du dosage.

13. Dispositif de stockage (10) selon la revendication 1, **caractérisé en ce que** pour la distribution du produit, le dispositif de distribution (100) est réalisé dans une direction radiale ou axiale par rapport à l'axe médian longitudinal du dispositif de stockage (10).

14. Procédé de prélèvement d'un produit d'un dispositif de stockage (10) selon la revendication 1, **caractérisé par** les étapes de procédé consistant à
a. tourner le capuchon tournant (120) de sorte que le levier d'actionnement (310) pivote d'une première position de pivotement, dans laquelle le levier d'actionnement (310) est intégré dans la structure du dispositif de stockage (10) et l'unité de distribution (500) ne peut pas être activée, à au moins une deuxième position de pivotement, dans laquelle le levier d'actionnement (310) occupe une position dépassant de la structure du dispositif de stockage (10) dans laquelle l'unité de distribution (500) peut être activée en vue du prélèvement de produit,
b. déplacer le levier d'actionnement (310) de sorte que le mécanisme d'actionnement (300) active l'unité de sortie (500) et le produit peut être prélevé et/ou dosé, le levier d'actionnement (310) servant à actionner le dispositif de distribution (100) pour le produit, et le levier d'actionnement (310), dans une position de base, étant intégré de manière géométrique à un contour extérieur du récipient, dans lequel, dans une position active, le levier d'actionnement (310) est sorti par endroits du contour extérieur du récipient (200), et dans la position de base, même si une force manuelle est exercée sur le levier d'actionnement (310), aucune distribution de produit n'est effectuée, et en positionnement sorti, si une force est exercée sur le levier d'actionnement (310), une distribution de produit est effectuée.

15. Procédé selon la revendication 14, caractérisé en ce le mouvement du levier d'actionnement (310) est effectué substantiellement par rotation autour du logement de levier d'actionnement sur le moyen d'accouplement (320).
